# FASCICULE DE BREVET EUROPEEN

(11) **EP 1 723 890 B1**
(45) Date de publication et mention de la délivrance du brevet: **08.11.2017**
(21) Numéro de dépôt: 06114065.3
(22) Date de dépôt: 17.05.2006
(51) Int. Cl.: A47L 15/42

(54) **Machine à laver la vaisselle à plusieurs zones de lavage**
Geschirrspülmaschine mit mehreren Waschzonen
Dishwasher with a plurality of washing zones

(30) Priorité: 19.05.2005 FR 0505005
(43) Date de publication de la demande: 22.11.2006
(73) Titulaire: Groupe Brandt, 92500 Rueil-Malmaison (FR)
(72) Inventeur: BRETAUD, Jacques, 85000, Mouilleron le Captif (FR); BOUILLON, Benjamin, 75014, PARIS (FR); BONNET, Philippe, 85140, L'OIE (FR); CLEMENT, Jean-Francis, 85000, La Roche sur Yon (FR)

(56) Documents cités:
- FR-A- 2 215 920
- FR-A- 2 640 487
- US-A- 3 586 011

## Description

La présente invention concerne une machine à laver la vaisselle comprenant une cuve divisée en au moins deux zones de lavage par une paroi de séparation équipant une telle machine à laver la vaisselle.

Elle concerne de manière générale les lave-vaisselle domestiques comprenant un ou plusieurs paniers de chargement de la vaisselle.

Traditionnellement, deux paniers de vaisselle, chargés de vaisselle de petite taille dans un premier panier et de pièces volumineuse dans un second panier, sont lavés en même temps, et généralement ledit premier panier placé au-dessus dudit second panier.

Cette disposition des paniers dans la cuve de lavage divisée en deux zones de lavage par une paroi de séparation permet de dérouler un programme de lavage dans une desdites zones de lavage en actionnant un moyen de pulvérisation d'eau de lavage tandis que le moyen de pulvérisation d'eau de lavage de la seconde zone de lavage est arrêté.

La paroi de séparation a pour effet d'empêcher les jets du moyen de pulvérisation inférieur de passer dans la zone de lavage supérieure. En revanche, ladite paroi de séparation permet le passage de l'eau de lavage de la zone de lavage supérieure vers la zone de lavage inférieure à travers un orifice ménagé dans la paroi de séparation.

On connaît d'après le brevet FR2640487, une machine à laver la vaisselle comprenant une cuve séparée en deux zones de lavage, dont une première est destinée à la vaisselle et la seconde aux ustensiles, par une paroi de séparation interdisant à l'eau de lavage et aux particules de salissures de passer de la zone de lavage des ustensiles à la zone de lavage de la vaisselle.

On connaît d'après le brevet FR2215920, une machine à laver la vaisselle comprenant une cuve divisée en deux zones de lavage, ainsi qu'au moins un dispositif de projection dans chaque zone de lavage, et une paroi de séparation à travers laquelle l'eau de lavage peut passer.

Cependant, bien que séparant la cuve en deux zones de lavage de la vaisselle, cette disposition de la paroi de séparation ne permet pas un écoulement satisfaisant de l'eau de lavage. De plus, l'encombrement de cette paroi de séparation est important et réduit le volume de chargement de la vaisselle dans les deux zones de lavage. On connaît d'après le brevet US3586011, une machine à laver la vaisselle selon le préambule de la revendication 1. La présente invention a pour but de résoudre les inconvénients précités et de proposer une machine à laver la vaisselle comprenant une cuve séparée en au moins deux zones de lavage par une paroi de séparation, facilitant le chargement de la vaisselle, améliorant le lavage de la vaisselle et de la paroi de séparation.

A cet effet, la présente invention vise, une machine à laver la vaisselle comprenant une cuve dont la face frontale est fermée par une porte, et entourée par un boîtier comprenant une paroi supérieure, des parois latérales, une paroi de fond et une paroi inférieure, ladite cuve étant divisée en au moins deux zones de lavage l'une au-dessus de l'autre séparées par au moins une paroi de séparation et lesdites zones de lavage communiquant l'une avec l'autre, ainsi qu'au moins un moyen de pulvérisation d'eau de lavage sur la vaisselle dans chaque zone de lavage.

Conformément à l'invention, la paroi de séparation comprend au moins une concavité tournée vers le bas.

Grâce à cette forme de la paroi de séparation de la cuve, cette section permet de réduire au maximum l'encombrement de la paroi de séparation dans les deux zones de lavage.

Cette paroi de séparation permet de laver différemment la vaisselle chargée dans les paniers de vaisselle des différentes zones de lavage.

Selon une caractéristique préférée de l'invention, la concavité tournée vers le bas a la forme d'une portion de cylindre.

Cette paroi de séparation permet de charger un panier avec des ustensiles ou de la vaisselle de forme circulaire de grande dimension.

Selon une autre caractéristique préférée de l'invention, le positionnement de la concavité tournée vers le bas correspond à l'emplacement d'assiettes disposées dans un panier de vaisselle en dessous de la paroi de séparation

On peut ainsi charger facilement des assiettes dans un panier se situant sous la paroi de séparation et de taille plus importante.

Selon une autre caractéristique préférée de l'invention, la paroi de séparation comprend deux concavités tournées vers le bas raccordées entre elles.

La paroi de séparation peut ainsi intégrer des fonctions supplémentaires dans la zone de raccordement.

Selon une autre caractéristique préférée de l'invention, chaque concavité comporte un axe horizontal coaxial à un axe passant par le centre des assiettes.

De manière optimale, cette paroi de séparation permet de réduire au minimum la place perdue entre la vaisselle du chargement inférieur et celle du chargement supérieur.

Selon une autre caractéristique préférée de l'invention, chaque concavité tournée vers le bas est reliée à une surface latérale venant en contact avec une paroi latérale de la cuve.

La paroi de séparation permet d'éliminer les écoulements entre les deux zones de lavage sur les côtés pour ne pas salir la vaisselle contenue dans la zone de lavage inférieure.

Selon une autre caractéristique préférée de l'invention, les surfaces de raccordement de la paroi de séparation forment une pente inclinée vers l'arrière et le bas de la cuve de lavage de manière à écouler l'eau de lavage vers la paroi de fond.

L'inclinaison des surfaces de raccordement de la paroi de séparation permet de minimiser l'épaisseur à l'avant de ladite paroi de séparation. Cette caractéristique permet l'entrée et la sortie des paniers inférieur et supérieur contenant les volumes de chargement les plus grands possibles.

En outre, grâce à l'inclinaison des surfaces de raccordement de la paroi de séparation, les pentes permettent l'écoulement de l'eau de lavage sur les côtés et en partie centrale vers l'arrière de la cuve. Cette forme de la paroi de séparation permet d'accélérer la circulation de l'eau de lavage et minimiser le volume d'eau de lavage consommé par les écoulements.

D'autres particularités et avantages de l'invention apparaîtront encore dans la description ci-après.

Aux dessins annexés, donnés à titre d'exemples non limitatifs :
- la figure 1 est une vue en perspective de l'intérieur d'une machine à laver la vaisselle avec la porte dans une position ouverte conforme à l'invention ;
- la figure 2 est une vue en coupe et en élévation d'une machine à laver la vaisselle conforme à l'invention ;
- la figure 3 est une vue de face d'une paroi de séparation conforme à l'invention ;
- la figure 4 est une vue en perspective d'une paroi de séparation conforme à l'invention ; et
- la figure 5 est une vue en coupe d'une machine à laver la vaisselle conforme à un mode de réalisation d'un procédé de lavage de la contre-porte.

On va décrire tout d'abord, en référence aux figures 1 et 2, une machine à laver la vaisselle conforme à l'invention.

Une machine à laver la vaisselle 1 comprenant une cuve 2 dont la face frontale 3 est fermée par une porte 4, et entourée par un boîtier 5 (représenté partiellement) comprenant une paroi supérieure 6, des parois latérales 7, une paroi de fond 8 et une paroi inférieure 9, ladite cuve 2 étant divisée en au moins deux zones de lavage 10 et 11 l'une au-dessus de l'autre séparées par au moins une paroi de séparation 12 et lesdites zones 10 et 11 de lavage communiquant l'une avec l'autre, ainsi qu'au moins un moyen de pulvérisation 13 d'eau de lavage sur la vaisselle dans chaque zone de lavage 10 et 11.

Ainsi, une eau de lavage est définie comme de l'eau permettant le nettoyage de la vaisselle et circulant dans un circuit hydraulique 35 d'une machine à laver la vaisselle 1. L'origine de l'eau de lavage est une eau arrivant du réseau d'alimentation de la machine à laver la vaisselle 1. Cette eau de lavage évolue au cours du déroulement d'un cycle de lavage et peut une proportion de ses constituants contient des détergents, par exemple des tensioactifs et des enzymes, des agents anti-calcaires de type zéolite, et des salissures de tout ordre, c'est-à-dire des matières organiques, ou autres.

La cuve 2 comprend une paroi supérieure 28, des parois latérales 29, une paroi de fond 30 et une paroi inférieure 31.

Le boîtier 5 de la machine à laver la vaisselle 1 est adapté à loger la cuve 2 de lavage qui est adaptée notamment à contenir l'eau de lavage et de rinçage des phases d'un cycle de lavage.

Lesdites zones de lavage 10 et 11 décrites dans cet exemple de réalisation sont définies comme la première zone de lavage 10 étant située dans la partie supérieure de la cuve 2 et la seconde zone de lavage 11 étant située dans la partie inférieure de la cuve 2.

Chacune desdites zones de lavage 10 et 11 a une ouverture frontale permettant l'accès auxdites zones de lavage 10 et 11.

Dans la cuve 2, un panier de vaisselle 14 est monté dans chaque zone de lavage 10 et 11. Le panier de vaisselle 14 situé dans la partie haute de la cuve de lavage est désigné par panier supérieur 14a et pour le panier 14 de la partie inférieure de la cuve 2 par panier inférieur 14b. Les paniers de vaisselle 14a et 14b peuvent être poussés et retirés des zones de lavage 10 et 11 en les faisant glisser à l'intérieur de la cuve 2 de la machine à laver la vaisselle 1 soit à la fin d'un cycle de lavage pour le déchargement de la vaisselle soit au début du cycle de lavage pour le chargement de la vaisselle.

Cette machine à laver la vaisselle 1 comprend au moins deux zones de lavage 10 et 11 et est munie d'une pompe 20 commune pour la circulation de l'eau de lavage dans une ou l'autre zone de lavage 10 et 11 ou bien dans l'ensemble des zones de lavage simultanément.

La machine à laver la vaisselle 1 permet d'activer sélectivement ou concurremment une ou plusieurs zones de lavage 10 et 11 si les plats sales sont chargés dans une zone de lavage 10 et 11 ou plusieurs.

Ladite pompe 20 permet aussi la vidange de la cuve 2.

Des moyens de commande permettent de dérouler des programmes de lavage prédéterminés indépendants ou encore séquentiels pour chacune desdites zones de lavage.

Cette machine à laver la vaisselle 1 comprend aussi une porte 4 formée notamment de deux parties. La première partie de la porte 4 correspond à la façade extérieure 22 visible par le client. Ladite façade peut aussi être un panneau adapté à recevoir un élément de meuble de la cuisine. La seconde partie de la porte 4 est la contre-porte 23.

Les paniers de vaisselle 14a et 14b comprennent des façades 24 placées sur les parois frontales desdits paniers 14a et 14b en vis-à-vis de la contre-porte 23 de la porte 4.

Comme bien illustré sur la figure 2, un premier moyen de pulvérisation 13a d'eau de lavage et un second moyen de pulvérisation 13b d'eau de lavage sont disposés dans ladite première zone de lavage 10 et ladite seconde zone de lavage 11 pour asperger la vaisselle sale chargée dans les paniers de vaisselle 14a et 14b.

Dans un mode de réalisation préféré, la machine à laver la vaisselle 1 comprend un premier moyen de pulvérisation 13a associé à la première zone de lavage 10 comprenant un bras de pulvérisation rotatif 26 disposé dans la partie inférieure de la première zone de lavage 10 pour pulvériser l'eau de lavage sur la vaisselle dans une direction de bas en haut et une buse de pulvérisation 27 assemblé sur la paroi supérieure 28 de la cuve 2 de la première zone de lavage 10 pour pulvériser l'eau de lavage sur la vaisselle dans une direction de haut en bas.

De même, un second moyen de pulvérisation 13b associé à la seconde zone de lavage 11 a un bras de pulvérisation rotatif 32 disposé dans la partie inférieure de la seconde zone de lavage 11 pour pulvériser l'eau de lavage sur la vaisselle dans une direction de bas en haut et une buse de pulvérisation 33 reliée à la paroi de séparation 12.

Grâce à cette disposition des premier et second moyens de pulvérisation d'eau de lavage 13a et 13b, le lavage de la vaisselle peut être réalisé indépendamment dans une desdites zones de lavage 10 et 11 ou simultanément à l'ensemble des zones de lavage 10 et 11.

Dans l'exemple de réalisation, la machine à laver la vaisselle fonctionne de telle sorte à minimiser le volume d'eau de lavage dans une gamelle 34 ménagée dans la paroi inférieure 31 de la cuve 2 provenant des premier et second moyens de pulvérisation 13a et 13b.

La pompe puise l'eau de lavage dans la gamelle 34 pour faire circuler ladite eau de lavage sous pression jusqu'aux moyens de pulvérisation 13. Ensuite, l'eau de lavage retourne vers la gamelle 34.

La pompe 20 est entraînée par un moteur électrique.

Cette pompe 20 fonctionne au cours du remplissage en eau de ladite gamelle 34 de manière à commander une électrovanne d'introduction d'eau en fonction de la valeur de la pression produite par ladite pompe.

L'état, ouvert ou fermé, de l'électrovanne dépend de la quantité d'eau obtenue dans la cuve 2.

La machine à laver la vaisselle 1 comprend aussi un clapet multi - positions pour diriger l'eau de lavage sous pression de la pompe 20 vers les différentes parties du circuit hydraulique 35 en fonction du cycle de lavage.

Un avantage principal de cette machine à laver la vaisselle 1 est la flexibilité d'usage provenant d'une cuve 2 séparée en au moins deux zones de lavage 10 et 11 indépendantes et connectés ensemble. Cet appareil permet à l'utilisateur de choisir de charger une ou plusieurs zones de lavage suivant la vaisselle à laver et aussi de sélectionner un programme plus ou moins long et plus ou moins intensif.

La construction d'un tel lave-vaisselle 1 est compatible à partir de la structure d'un lave-vaisselle classique.

L'invention est décrite ci-dessous en référence à une paroi de séparation 12 de la cuve 2 pour un lave-vaisselle 1, dont ladite paroi de séparation 12 comprend une concavité tournée vers le bas 15. Mais, il est bien entendu que cette paroi de séparation 12 peut avoir plusieurs telles concavités tournées vers le bas 15, telle qu'illustrée sur les figures 3 et 4.

De préférence, la concavité tournée vers le bas 15 a la forme d'une portion de cylindre.

En outre, le positionnement de la concavité tournée vers le bas 15 correspond à l'emplacement d'assiettes 16 disposées dans un panier de vaisselle 14 en dessous de la paroi de séparation 12.

La forme donnée à la paroi de séparation 12 a pour but de s'adapter aux pièces de vaisselle chargées dans le panier inférieur 14b. Lesdites pièces de vaisselle chargées dans le panier inférieur 14b peuvent être des assiettes 16 ou des plats. Une forme de type cylindrique permet de réduire l'encombrement de la paroi de séparation 12 au minimum. La forme de la paroi de séparation 12 est réalisée dans le sens de chargement des assiettes 16 dans le panier inférieur 14b.

Dans ce premier mode de réalisation, la paroi de séparation 12 comprend deux concavités tournées vers le bas 15 raccordées entre elles de manière à former deux emplacements de chargement des assiettes 16, telle qu'illustrée sur la figure 3.

Ici, et de manière non limitative, les deux concavités tournées vers le bas 15 sont sensiblement de forme identiques et adaptées à être maintenues bord contre bord de manière à former la paroi de séparation 12.

Ces deux concavités tournées vers le bas 15 sont réalisées dans une pièce unique formant une pièce rigide à mettre en place dans la cuve 2 du lave-vaisselle 1.

Ici, et de manière non limitative, chaque concavité 15 comporte un axe horizontal 17 coaxial à un axe 18 passant par le centre des assiettes.

Les surfaces de raccordement 19 de la paroi de séparation 12 forment une pente inclinée vers l'arrière et le bas de la cuve 2 de lavage de manière à écouler l'eau de lavage vers une paroi de fond 30 de la cuve 2.

De manière générale, la paroi de séparation 12 est inclinée d'un angle supérieur à 1 °vers l'arrière et le bas de la cuve 2 de lavage.

L'angle d'inclinaison des surfaces de raccordement 19 est tel que l'eau de lavage pulvérisé dans une zone de lavage 10 située au-dessus de la paroi de séparation 12 s'écoule rapidement vers la paroi de fond 30 de la cuve 2.

Préférentiellement, la paroi de séparation est inclinée d'un angle de l'ordre de 2,5°.

Ici, le nombre de surfaces de raccordement 19 est au nombre de trois. Une première surface de raccordement 19 se situe entre les deux concavités 15. Les deux autres surfaces de raccordement 19 se situent entre une concavité 15 et le bord extérieur de la paroi de séparation 12.

Une première zone de lavage communique avec une seconde zone de lavage par au moins une zone d'écoulement 36 d'eau de lavage au travers de la paroi de séparation 12.

Dans l'exemple de réalisation décrit, la paroi de séparation 12 comprend trois zones d'écoulement 36 d'eau de lavage d'une première zone 10 à une seconde zone de lavage 11.

Chaque concavité tournée vers le bas 15 est reliée à une surface latérale 19 venant en contact avec une paroi latérale 29 de la cuve 2.

En outre, dans un mode de réalisation conforme à l'invention, la paroi de séparation 12 se raccorde aux parois latérales 29 éventuellement de manière étanche.

De préférence, la paroi de séparation 12 comprend au moins un canal d'alimentation 37 en eau d'une boîte à produits lessiviels 38.

Ici, la paroi de séparation 12 comprend deux canaux d'alimentation 37 en eau d'une boîte à produits lessiviels 38 correspondant chacun à une zone de lavage 10 et 11 de la cuve 2.

Bien entendu, la paroi de séparation 12 peut comprendre des moyens de pulvérisation 13 d'eau de lavage.

Typiquement, la paroi de séparation occupe un encombrement de l'ordre de 3mm d'épaisseur.

Dans un mode de réalisation conforme à l'invention, la paroi de séparation 12 est solidaire d'un panier de vaisselle 14.

Ici et de manière nullement limitative, cette paroi de séparation 12 est fixée au panier supérieur 14a.

De préférence, cette paroi de séparation 12 est amovible afin de pouvoir transformer le lave-vaisselle 1 d'une configuration classique de la cuve 2 à une cuve 2 séparée en deux zones de lavage 10 et 11.

On va décrire à présent, en référence à la figure 1, un procédé de lavage dans une machine à laver la vaisselle conforme à l'invention.

L'invention consiste à permettre à au moins deux zones de lavage 10 et 11 de la cuve 2 d'une machine à laver la vaisselle 1 de fonctionner de manière indépendante. L'utilisation d'une machine à laver la vaisselle 1 comprenant au moins deux zones de lavage 10 et 11 permet de réaliser un cycle de lavage dans une seule desdites zones de lavage 10 et 11, soit d'exécuter un cycle de lavage identique à au moins deux zones de lavage 10 et 11 tel que dans un lave vaisselle classique, soit d'accomplir un cycle de lavage différent dans au moins deux zones de lavage 10 et 11.

Par exemple, un cycle de lavage dit « intensif » peut être réalisé dans la zone de lavage 11 et un cycle de lavage dit « fragile » peut être réalisé dans la zone de lavage 10.

Selon un mode de réalisation conforme à l'invention, le dispositif de lavage selon la figure 2, se compose des éléments suivants. Tout d'abord, la cuve 2 de la machine à laver la vaisselle 1 dont la face frontale 3 est fermée par une porte 4, et entourée par un boîtier 5 comprenant une paroi supérieure 6, des parois latérales 7, une paroi de fond 8 et une paroi inférieure 9, ladite cuve 2 est divisée en au moins deux zones de lavage 10 et 11 l'une au-dessus de l'autre séparées par au moins une paroi de séparation 12 et lesdites zones de lavage 10 et 11 communiquant l'une avec l'autre, ainsi qu'au moins un moyen de pulvérisation d'eau de lavage 13 sur la vaisselle dans chaque zone de lavage 10 et 11, une gamelle 34 ménagée dans la paroi inférieure 31 de la cuve 2 pour recevoir l'eau de lavage pulvérisé dans lesdites zones de lavage 10 et 11, une pompe d'eau de lavage unique communiquant avec la gamelle 34.

Ensuite, le dispositif de lavage comprend un moyen de pilotage (non représenté) commandant chaque moyen de pulvérisation 13 en fonction des étapes de lavage d'un programme sélectionné. Le rôle de ce moyen de pilotage est de permettre le déroulement d'un cycle de lavage de façon indépendante pour chaque zone de lavage 10 et 11. Chacune desdites zones de lavage 10 et 11 ayant ses propres moyens de pulvérisation 13.

Le dispositif de lavage comprend pour chaque zone de lavage une partie du circuit hydraulique 35 correspondant à un des moyens de pulvérisation 13.

Ladite partie du circuit hydraulique 35 est alimentée en eau de lavage par un moyen d'alimentation et une conduite séparant les circuits hydrauliques de chaque zone de lavage 10 et 11 en sortie dudit moyen d'alimentation.

Le moyen d'alimentation est un répartiteur hydraulique. Le répartiteur hydraulique comprend notamment un clapet à disque rotatif multi - positions.

Selon un mode particulier de l'invention, un réservoir temporaire peut être prévu entre les moyens de pulvérisation 13 et la gamelle 34.

Selon le procédé de l'invention mis en oeuvre, par exemple, lors de l'étape de lavage, le procédé débute par une première phase déclenchant le départ d'une phase d'un cycle de lavage dans au moins deux zones de lavage 10 et 11 de la cuve 2.

Ce départ peut être le lancement d'un départ d'un programme sélectionné par l'utilisateur ou le départ d'une phase d'un cycle de lavage.

Ensuite, au moins une période commune desdites au moins deux zones de lavage 10 et 11 est déroulée.

Après, une phase de lavage dans au moins une première zone de lavage 10 est arrêtée. Une quantité partielle d'eau de lavage contenue dans la cuve 2 peut être vidangée par l'intermédiaire d'une pompe 20 de manière à n'utiliser que la quantité strictement nécessaire d'eau de lavage dans le circuit hydraulique 35 pour le fonctionnement d'au moins une zone active 10 ou 11.

En parallèle de cet arrêt, une phase de lavage dans au moins une seconde zone 11 de lavage se poursuit. Ladite première zone de lavage 10 attend la fin de la phase de lavage de ladite seconde zone de lavage 11.

Puis, la phase suivante de lavage commune à au moins deux zones de lavage 10 et 11 est synchronisée.

Chaque moyen de pulvérisation 13 est piloté indépendamment pour dérouler un cycle de lavage décomposé en phases.

Ce procédé de lavage permet de différencier la durée, la température de chaque phase de lavage déroulée dans chacune des zones de lavage 10 et 11. L'arrêt d'un cycle de lavage dans une zone de lavage 10 ou 11 peut être liée à une température plus basse de fonctionnement ou à une durée plus faible. La poursuite du cycle de lavage dans une zone de lavage active 10 ou 11 peut éventuellement permettre la chauffe de l'eau de lavage traversant ladite zone de lavage 10 ou 11.

La température d'eau de lavage augmente dans au moins une zone de lavage active 10 ou 11.

En outre des variations de durées et de températures d'aspersion d'eau de lavage, le procédé peut permettre des variations des pressions de l'eau de lavage dans chaque zone de lavage active 10 et 11 en modifiant la vitesse de rotation de la pompe alimentant les moyens de pulvérisation 13 de chaque zone de lavage 10 et 11.

La pression de pulvérisation d'eau de lavage augmente dans au moins une zone de lavage active 10 ou 11.

Selon ce procédé, on obtient une réduction importante des consommations d'eau par réduction des quantités d'eau par phase du cycle de lavage et par une diminution du nombre de phases. Cette diminution du nombre de phases entraînent également la suppression de phases de remplissage, de vidange et de chauffe de l'eau de lavage, phases qui sont grandement consommatrices de temps et d'énergie.

La quantité d'eau de lavage est ajustée à la quantité d'eau de lavage nécessaire au fonctionnement d'au moins une zone active 10 ou 11.

Selon un mode de réalisation préférentiel, l'étape de séchage se déroule simultanément pour toutes lesdites zones de lavage 10 et 11 de la cuve 2.

On va décrire à présent, en référence à la figure 5, un dispositif de nettoyage de la contre-porte 23 dans une machine à laver la vaisselle 1.

Une forme de réalisation particulière du dispositif de nettoyage de la contre-porte 23 d'une machine à laver la vaisselle 1 selon l'invention comprend essentiellement, une cuve 2 connectée à un circuit hydraulique 35, dont la face frontale 3 est fermée par une porte 4, et ladite cuve 2 étant entourée par un boîtier 5 comprenant une paroi supérieure 6, des parois latérales 7, une paroi de fond 8 et une paroi inférieure 9, ladite cuve 2 étant équipée de paniers de vaisselle 14 comprenant au moins une façade 24 en vis-à-vis de la face frontale 3 de ladite cuve 2, ainsi qu'au moins un moyen de pulvérisation 13 d'eau de lavage sur la vaisselle disposé dans la cuve de lavage 2, ladite porte 4 comprenant une façade extérieure 22 et une contre-porte 23.

L'invention consiste à nettoyer la contre-porte 23 d'une porte 4 de cuve 2 pendant le cycle de lavage d'une machine à laver la vaisselle 1 des souillures tombées de la vaisselle et des paniers 14 pendant le chargement de la vaisselle. En effet, des souillures tombent sur la surface constituant la contre-porte 23 à chaque sortie d'un panier 14 pour le chargement de la vaisselle. Au moment de cette opération, la contre-porte 23 a pour fonction de prolonger la paroi inférieure 31 de la cuve 2.

Selon un mode de réalisation particulier, le dispositif de nettoyage comprend des moyens d'arrosage 39 ménagés sur la paroi supérieure 28 de la cuve 2 de lavage pour pulvériser de l'eau de lavage dans une zone 40 comprise entre la contre-porte 23 et les façades 24 de paniers 14.

Les moyens d'arrosage 39 peuvent pulvériser de l'eau de lavage directement sur la contre-porte 23. Cette direction de l'écoulement de l'eau de lavage présente l'avantage de distribuer et diluer un produit lessiviel contenu dans une boîte à produits lessiviels 38 pouvant être disposée dans la contre-porte 23.

Le dispositif comprend un répartiteur hydraulique positionné à la sortie de la pompe 20 et en amont du circuit d'alimentation des moyens de pulvérisation 13 et des moyens d'arrosage 39, qui évite que l'eau ne rentre dans le canal d'alimentation des moyens d'arrosage 39 lorsque l'on ne souhaite pas faire fonctionner lesdits moyens d'arrosage 39, en cours de lavage ou de rinçage.

Le circuit hydraulique 35 d'alimentation des moyens de pulvérisation 13 et des moyens d'arrosage 39 comprend notamment, une pompe 20 d'alimentation et de circulation ainsi qu'un système de filtration.

La pompe 20 d'alimentation et de circulation a pour rôle d'aspirer l'eau de la cuve 2 et d'alimenter les différentes parties du circuit hydraulique 35.

Selon un mode de réalisation particulier, la cuve 2 est divisée en au moins deux zones de lavage 10 et 11 l'une au-dessus de l'autre séparées par au moins une paroi de séparation 12 et lesdites zones de lavage 10 et 11 communiquant l'une avec l'autre.

Ainsi, une desdites zones de lavage 10 ou 11 peut contenir de la vaisselle dite « propre » tandis qu'une autre zone de lavage 10 ou 11 peut contenir de la vaisselle dite « sale ». Chaque zone de lavage comprend au moins un moyen de pulvérisation 13 d'eau de lavage sur la vaisselle. Dans cette configuration d'une machine à laver la vaisselle 1, une desdites zones de lavage 10 ou 11 peut être lavée sans contaminer par des souillures ou projections d'eau de lavage ladite seconde zone de lavage 10 ou 11.

Selon un mode de réalisation préféré, les moyens d'arrosage 39 comprennent une rampe d'arrosage fixe.

D'autres moyens d'arrosage 39 peuvent être utilisés, tel que par exemple une buse rotative ou encore une buse oscillante.

Selon le procédé de l'invention mis en oeuvre, par exemple, lors de l'étape de lavage, le procédé débute par une au moins une étape de pulvérisation d'eau de lavage dans une zone 40 comprise entre la contre-porte 23 et les façades 24 de paniers 14.

Cette étape de pulvérisation d'eau de lavage peut être fonction de la charge de vaisselle dans la cuve 2 ou de la quantité de produits lessiviels.

Ensuite, une étape de pulvérisation d'eau de lavage dans la zone 40 comprise entre la contre-porte 23 et les façades 24 de paniers 14 s'effectue alternativement avec une étape de pulvérisation d'eau de lavage sur la vaisselle.

Ainsi, la puissance totale de la pompe 20 est disponible pour la pulvérisation d'eau de lavage d'une part sur la vaisselle et d'autre part dans une zone 40 comprise entre la contre-porte 23 et les façades 24 de paniers 14.

Selon une variante de réalisation, il est possible de réaliser une étape de pulvérisation d'eau de lavage dans la zone 40 comprise entre la contre-porte 23 et les façades 24 de paniers 14 simultanément avec une étape de pulvérisation d'eau de lavage sur la vaisselle.

Selon une autre variante de l'invention, le procédé de lavage de la contre-porte 23 est mis en oeuvre de manière automatique entre les cycles de lavage après chaque rajout de vaisselle sale dans la machine à laver la vaisselle 1.

Dans un autre mode de réalisation de l'invention, la machine à laver la vaisselle 1 propose à l'utilisateur de lancer un cycle de lavage de la contre-porte 23 après chaque rajout de vaisselle.

Selon ce procédé, on obtient un nettoyage de la contre-porte 23 de qualité par des moyens d'arrosage 39 permettant d'éviter les zones d'ombre créés par les façades 24 de paniers 14 pour les jets d'eau de lavage des moyens de pulvérisation 13.

On va décrire à présent, en référence à la figure 6, une machine à laver la vaisselle conforme à l'invention.

Cette machine à laver la vaisselle 1 comprend une cuve 2 connectée à un circuit hydraulique 35 comprenant au moins une pompe 20, dont la face frontale 3 de ladite cuve 2 est fermée par une porte 4, et ladite cuve 2 étant entourée par un boîtier 5 comprenant une paroi supérieure 6, des parois latérales 7, une paroi de fond 8 et une paroi inférieure 9, ladite cuve 2 étant équipée d'au moins un panier de vaisselle 14 comprenant au moins une façade 24 en vis-à-vis de la face frontale 3 de ladite cuve 2, ainsi qu'au moins un moyen de pulvérisation 13 d'eau de lavage sur la vaisselle disposé dans la cuve 2 de lavage, ladite porte 4 comprenant une façade extérieure 22 et une contre-porte 23.

La porte 4 de cuve 2 permet d'obturer une ouverture 41 réalisée dans la cuve 2. Cette porte 4 de cuve 2 peut ainsi être mobile entre une position fermée dans laquelle elle obture l'ouverture 41, de manière étanche, et une position ouverte.

Dans cet exemple de réalisation, et de manière nullement limitative, la porte 4 de cuve 2 est montée pivotante autour d'un axe de rotation solidaire du boîtier 5 de la machine à laver la vaisselle 1.

Comme bien illustré sur la figure 5, la machine à laver la vaisselle 1 comprend une boîte à produits lessiviels 38 partiellement disposée entre la contre-porte 23 et les façades 24 des paniers 14 de vaisselle.

Dans cet exemple, la boîte à produits lessiviels 38 comprend une partie destinée à l'écoulement des produits lessiviels entre la contre-porte 23 et les façades 24 des paniers 14 de vaisselle.

Dans cet exemple de réalisation, la boîte à produits lessiviels 38 est agencée sur la partie haute d'une des façades 24 de paniers 14 à vaisselle.

Plus précisément, dans ce mode de réalisation, et comme illustré sur la figure 5, la façade 24 du panier 14 à vaisselle située en partie basse de la machine à laver la vaisselle 1 comprend la boîte à produits lessiviels 38.

L'écoulement d'eau de lavage entre la contre-porte 23 et les façades 24 est dirigé vers une pompe du circuit hydraulique 35.

Dans un mode de réalisation particulier, la cuve 2 est divisée en au moins deux zones de lavage 10 et 11 l'une au-dessus de l'autre séparées par au moins une paroi de séparation 12 et lesdites zones de lavage 10 et 11 communiquant l'une avec l'autre.

Le mode de réalisation décrit permet d'utiliser une seule et unique boîte de produits lessiviels 38. L'utilisation d'une telle machine à laver la vaisselle 1 est simplifiée pour l'utilisateur puisqu'il ne peut pas se tromper de boîte à produits lessiviels 38 lors du lancement d'un programme de lavage.

En outre, la boîte à produits lessiviels 38 est pratique d'accès.

Plus particulièrement, la paroi de séparation 12 comprend au moins un canal d'alimentation 37 d'eau de lavage.

Ainsi, la paroi de séparation 12 comprend autant de canaux d'alimentation 37 d'eau de lavage que de zones de lavage 10 et 11.

Chaque canal d'alimentation d'eau de lavage 37 est relié à une partie du circuit hydraulique 35 correspondant à une zone de lavage 10 ou 11 de la cuve 2.

La boîte à produits lessiviels 38 est alimentée en eau de lavage par une partie du circuit hydraulique 35 d'une zone de lavage 10 ou 11 ou par au moins deux canaux d'alimentation 37 en même temps.

L'alimentation en eau de lavage de la boîte à produits lessiviels 38 est réalisée par au moins une dérivation des parties de circuit d'alimentation des moyens de pulvérisation 13.

L'alimentation en eau de lavage de la boîte à produits lessiviels est effectuée à un débit de l'ordre de 3L/min.

La boîte à produits lessiviels 38 est alimentée par au moins deux jets d'eau de lavage. Chaque jet d'eau de lavage correspond à l'aspersion d'une zone de lavage 10 ou 11. La boîte à produits lessiviels 38 se vide sous l'effet de l'un ou l'autre des jets d'eau de lavage ou d'au moins des deux jets d'eau de lavage en simultanément.

La boîte à produits lessiviels 38 est connectée à au moins un canal d'alimentation 37 d'eau de lavage supporté par la paroi de séparation 12.

Préférentiellement, la boîte à produits lessiviels 38 est alimentée en eau de lavage simultanément par au moins deux canaux d'alimentation 37 supportés par la paroi de séparation 12.

L'alimentation en eau de lavage de la boîte à produits lessiviels 38 provoque la dissolution et l'écoulement des produits lessiviels.

Cette boîte à produits lessiviels 38 est disposée dans un logement d'une façade 24 de panier 14 pour protéger la ou les zones de lavage 10 ou 11 se situant en dessous des écoulements d'eau de lavage chargée en produits lessiviels.

Dans un mode de réalisation, la boîte à produits lessiviels 38 est fixée à la paroi de séparation 12 par des moyens de clippage.

Dans un autre mode de réalisation, la paroi de séparation 12 comprend un logement à l'intérieur duquel se déplace longitudinalement la boîte à produits lessiviels 38.

La boîte à produits lessiviels 38 canalise les écoulements d'eau de lavage dans la zone 40 comprise entre la contre-porte 23 et les façades 24 de paniers 14.

Selon une variante de l'invention, la paroi de séparation comprend un moyen de coupure de l'alimentation en eau de lavage tel qu'un clapet de type thermique ou électrique.

Ainsi, la distribution de produits lessiviels est compatible avec une machine à laver la vaisselle 1 comprenant un cycle de lavage avec une étape de prélavage pour au moins une zone de lavage 10 ou 11.

Selon une variante de l'invention, la boîte à produits lessiviels 38 est alimentée par un circuit indépendant.

On va décrire à présent le procédé de lavage dans une machine à laver la vaisselle telle que décrite précédemment.

Selon le procédé de l'invention mis en oeuvre, par exemple, lors de la phase de lavage, le procédé débute par une première étape d'alimentation en eau de lavage de la boîte à produits lessiviels.

Ce volume d'eau peut être fonction de la charge de vaisselle dans la cuve 2 ou de la quantité de produits lessiviels.

Ensuite, une dissolution des produits lessiviels contenus dans la boîte à produits lessiviels est réalisée.

Une quantité partielle d'eau de lavage contenue dans la cuve 2 est aspirée par la pompe d'alimentation et de circulation. Cette eau de lavage est amenée dans un canal d'alimentation 37 afin de dissoudre le produit lessiviel contenu dans la boîte à produits lessiviels 38.

Cette eau de lavage traverse la boîte à produits lessiviels 38 et au moins une partie des produits lessiviels est évacué vers la pompe 20 en s'écoulant dans la zone 40 comprise entre la contre-porte 23 et les façades 24 de paniers 14, et aboutit dans le circuit d'alimentation des moyens de pulvérisation 13 et d'arrosage 39.

Puis, l'eau de lavage alimente au moins une zone de lavage active.

On va décrire à présent, en référence à la figure 1, un procédé de rinçage chaud dans une machine à laver la vaisselle 1 comprenant au moins une cuve 2 connectée à un circuit hydraulique 35 comprenant au moins une pompe, ladite cuve 2 est équipée de paniers de vaisselle 14, dont la face frontale 3 de ladite cuve 2 est fermée par une porte 4, et entourée par un boîtier 5 comprenant une paroi supérieure 6, des parois latérales 7, une paroi de fond 8 et une paroi inférieure 9, ainsi qu'au moins un moyen de pulvérisation 13 d'eau de lavage sur la vaisselle disposé dans la cuve de lavage 2, ladite cuve 2 comprend au moins deux zones de lavage 10 et 11, ainsi que des moyens de chauffe de la cuve 2.

L'invention consiste à permettre le séchage de tous types de chargement de vaisselle de manière uniforme quelque soit la zone de lavage 10 ou 11 de la cuve 2. En effet, la vaisselle a des comportements de séchage différents suivant la nature des matériaux, la taille des pièces de vaisselle, l'utilisation des pièces de vaisselle et la qualité de la circulation d'air dans les zones de lavage 10 et 11 dans la cuve 2.

Selon un mode de réalisation préféré de l'invention, la cuve 2 comprend la cuve au moins deux zones de lavage 10 et 11 ayant des températures de séchage distinctes.

De manière avantageuse, une température T1 est comprise entre 60°C et 70°C et une température T2 est comprise entre 63°C et 73°C.

En outre, la température T2 est supérieure à la température T1.

Selon le procédé de mise en oeuvre, le procédé débute par une première étape de chauffe de la cuve 2 de lavage jusqu'à un seuil de température T1.

Le déroulement de l'étape de rinçage chaud jusqu'à une température T1 est conforme à un procédé actuel dans une machine à laver la vaisselle 1.

Ensuite, la circulation d'eau de rinçage est arrêtée dans au moins une première zone 10 ou 11 de la cuve 2 où la température initiale de séchage est T1.

En parallèle de cet arrêt de la circulation d'eau dans une première zone de lavage 10 ou 11, la circulation de l'eau de rinçage et de la chauffe dans au moins ladite seconde zone 10 ou 11 de la cuve 2 de lavage est maintenue pour atteindre la température initiale T2 de séchage de ladite zone 10 ou 11.

Cette solution permet de rééquilibrer les résultats de séchage sans perte d'énergie inutile.

Le cycle de rinçage s'arrête dans la zone de lavage 10 ou 11 nécessitant une température de séchage plus basse que dans les autres zones de lavage 10 ou 11. En revanche, le cycle de rinçage et la chauffe de l'eau continuent dans les zones de lavage actives jusqu'à une température T2. De cette manière, tous les équilibrages de séchage sont possibles.

Dans un mode de réalisation particulier, la cuve 2 est divisée en au moins deux zones de lavage 10 et 11 l'une au-dessus de l'autre séparées par au moins une paroi de séparation 12 et lesdites zones 10 et 11 communiquant l'une avec l'autre.

Dans une machine à laver la vaisselle 1, où l'étape de séchage est simultané dans au moins deux zones de lavage, l'étape de rinçage chaud permet d'homogénéiser la performance de séchage en compensant les problèmes de pertes de charge liés à la ventilation de la cuve 2.

Selon une autre caractéristique de l'invention, chaque zone de lavage 10 ou 11 comprend un moyen de pulvérisation 13 d'eau de rinçage sur la vaisselle.

De préférence, une vidange d'eau de rinçage contenue dans la cuve 2 est effectuée de manière à conserver la quantité nécessaire d'eau de rinçage pour l'étape de rinçage chaud de ladite au moins seconde zone de lavage 10 ou 11.

Dans un mode de réalisation particulier, une branche du circuit hydraulique 35 est associée à chaque zone de lavage 10 et 11.

Ici, la machine à laver la vaisselle 1 comprend une pompe 20 unique pour alimenter l'ensemble du circuit hydraulique 35.

Typiquement, une zone de lavage 10 ou 11 est dédiée aux petites pièces de vaisselle et une zone de lavage 10 ou 11 est dédiée aux pièces de vaisselle volumineuses.

De préférence, le circuit hydraulique comprend un répartiteur hydraulique pour alimenter au moins une desdites zones de lavage 10 ou 11, comprenant notamment une vanne et un clapet.

Selon ce procédé, on obtient une réduction importante de la consommation en eau par réduction des quantités d'eau par zone de lavage 10 et 11. L'aspersion en eau de lavage que des zones lavage 10 et 11 nécessitant une étape de rinçage chaud plus longue à une température plus élevée entraîne également une diminution de l'énergie nécessaire et du temps de réalisation cette étape.

Bien entendu, la présente invention n'est nullement limitée aux modes de réalisation décrits et représentés, mais englobe, bien au contraire, toute variante à la portée de l'homme du métier et entre autre, l'utilisation d'un tel procédé et dispositif dans tout système utilisant de l'eau de réseau.

## Revendications

1. Machine à laver la vaisselle comprenant une cuve (2) dont la face frontale (3) est fermée par une porte (4), et entourée par un boîtier (5) comprenant une paroi supérieure (6), des parois latérales (7), une paroi de fond (8) et une paroi inférieure (9), ladite cuve (2) étant divisée en au moins deux zones de lavage (10, 11) l'une au-dessus de l'autre séparées par au moins une paroi de séparation (12) et lesdites zones de lavage (10, 11) communiquant l'une avec l'autre, ainsi qu'au moins un moyen de pulvérisation (13) d'eau de lavage sur la vaisselle dans chaque zone de lavage (10, 11), **caractérisée en ce que** ladite paroi de séparation (12) comprend au moins une concavité tournée vers le bas (15).

2. Machine à laver la vaisselle selon la revendication 1, **caractérisée en ce que** la concavité tournée vers le bas (15) a la forme d'une portion de cylindre.

3. Machine à laver la vaisselle selon la revendication 1 ou 2, **caractérisée en ce que** le positionnement de la concavité tournée vers le bas (15) correspond à l'emplacement d'assiettes (16) disposées dans un panier de vaisselle (14) en dessous de la paroi de séparation (12).

4. Machine à laver la vaisselle selon l'une quelconque des revendications 1 à 3, **caractérisée en ce que** la paroi de séparation (12) comprend deux concavités tournées vers le bas (15) raccordées entre elles.

5. Machine à laver la vaisselle selon l'une quelconque des revendications 3 à 4, **caractérisée en ce que** chaque concavité (15) comporte un axe horizontal (17) coaxial à un axe (18) passant par le centre des assiettes (16).

6. Machine à laver la vaisselle selon l'une quelconque des revendications 1 à 5, **caractérisée en ce que** chaque concavité tournée vers le bas (15) est reliée à une surface latérale (19) venant en contact avec une paroi latérale (29) de la cuve (2).

7. Machine à laver la vaisselle selon la revendication 4, **caractérisée en ce que** les surfaces de raccordement (19) de la paroi de séparation (12) forment une pente inclinée vers l'arrière et le bas de la cuve (2) de lavage de manière à écouler l'eau de lavage vers la paroi de fond (30) de la cuve (2).

8. Machine à laver la vaisselle selon la revendication 7, **caractérisée en ce que** la paroi de séparation (12) est inclinée d'un angle supérieur à 1 ° vers l'arrière et le bas de la cuve (2) de lavage.

9. Machine à laver la vaisselle selon la revendication 8, **caractérisée en ce que** la paroi de séparation (12) est inclinée d'un angle de l'ordre de 2,5°.

10. Machine à laver la vaisselle selon l'une quelconque des revendications 1 à 9, **caractérisée en ce que** la paroi de séparation (12) comprend au moins une zone d'écoulement (36) d'eau de lavage de la première zone (10) à la seconde zone de lavage (11).

11. Machine à laver la vaisselle selon la revendication 10, **caractérisée en ce que** la paroi de séparation (12) comprend trois zones d'écoulement (36) d'eau de lavage d'une première zone (10) à une seconde zone de lavage (11).

12. Machine à laver la vaisselle selon l'une quelconque des revendications 1 à 11, **caractérisée en ce que** la paroi de séparation (12) se raccorde aux parois latérales (29) de la cuve (2) de manière étanche.

13. Machine à laver la vaisselle selon l'une quelconque des revendications précédentes, **caractérisée en ce que** la paroi de séparation (12) comprend au moins un canal d'alimentation (37) en eau d'une boîte à produits lessiviels (38).

14. Machine à laver la vaisselle selon la revendication 13, **caractérisée en ce que** la paroi de séparation (12) comprend deux canaux d'alimentation (37) en eau d'une boîte à produits lessiviels (38) correspondant chacun à une zone de lavage (10, 11) de la cuve (2).

15. Machine à laver la vaisselle selon l'une quelconque des revendications précédentes, **caractérisée en ce que** la paroi de séparation (12) comprend des moyens de pulvérisation (13) d'eau de lavage.

16. Machine à laver la vaisselle selon l'une quelconque des revendications précédentes, **caractérisée en ce que** la paroi de séparation (12) occupe un encombrement de l'ordre de 3mm d'épaisseur.

17. Machine à laver la vaisselle selon l'une quelconque des revendications précédentes, **caractérisée en ce que** la paroi de séparation (12) est amovible.

18. Machine à laver la vaisselle selon l'une quelconque des revendications précédentes, **caractérisée en ce que** la paroi de séparation (12) est solidaire d'un panier de vaisselle (14).

## Patentansprüche

1. Geschirrspülmaschine, umfassend einen Behälter (2), dessen Vorderseite (3) von einer Tür (4) verschlossen ist, und der umgeben ist von einem Gehäuse (5), umfassend eine obere Wand (6), Seitenwände (7), eine hintere Wand (8) und eine untere Wand (9), wobei besagter Behälter (2) in mindestens zwei Waschbereiche (10, 11) unterteilt ist, einer über dem anderen, die durch mindestens eine Trennwand (12) getrennt sind und wobei die Waschbereiche (10, 11) miteinander verbunden sind, sowie mindestens eine Vorrichtung zum Sprühen (13) von Spülwasser über das Geschirr in jedem Waschbereich (10, 11), **dadurch gekennzeichnet, dass** besagte Trennwand (12) mindestens eine nach unten gerichtete Konkavität (15) umfasst.

2. Geschirrspülmaschine nach Anspruch 1, **dadurch gekennzeichnet, dass** die nach unten gerichtete Konkavität (15) die Form eines Zylinderteils aufweist.

3. Geschirrspülmaschine nach Anspruch 1 oder 2, **dadurch gekennzeichnet, dass** die Positionierung der nach unten gerichteten Konkavität (15) einem Platz für Teller (16) entspricht, angeordnet in einem Geschirrkorb (14) unter der Trennwand (12).

4. Geschirrspülmaschine nach einem beliebigen der Ansprüche 1 bis 3, **dadurch gekennzeichnet, dass** die Trennwand (12) zwei nach unten gerichtete Konkavitäten (15) umfasst, die untereinander angeschlossen sind.

5. Maschine zum Spülen und Trocknen von Geschirr nach einem beliebigen der Ansprüche 3 bis 4, **dadurch gekennzeichnet, dass** jede Konkavität (15) eine horizontale Achse (17) umfasst, koaxial zu einer Achse (18), welche durch die Mitte der Teller (16) verläuft.

6. Geschirrspülmaschine nach einem beliebigen der Ansprüche 1 bis 5, **dadurch gekennzeichnet, dass** jede nach unten gerichtete Konkavität (15) mit einer Seitenfläche (19) in Verbindung steht, die in Berührung kommt mit einer Seitenwand (29) des Behälters (2).

7. Maschine zum Spülen und Trocknen von Geschirr nach Anspruch 4, **dadurch gekennzeichnet, dass** die Verbindungsflächen (19) der Trennwand (12) eine zum hinteren und unteren Teil des Spülbehälters (2) geneigte Schräge bilden, damit das Spülwasser zur Hinterwand (30) des Behälters (2) ablaufen kann.

8. Maschine zum Spülen und Trocknen von Geschirr nach Anspruch 7, **dadurch gekennzeichnet, dass** die Trennwand (12) in einem Winkel von über 1° zum hinteren und unteren Teil des Spülbehälters (2) geneigt ist.

9. Maschine zum Spülen und Trocknen von Geschirr nach Anspruch 8, **dadurch gekennzeichnet, dass** die Trennwand (12) in einem Winkel von etwa 2,5° geneigt ist.

10. Maschine zum Spülen und Trocknen von Geschirr nach einem beliebigen der Ansprüche 1 bis 9, **dadurch gekennzeichnet, dass** die Trennwand (12) mindestens einen Bereich zum Ablaufen (36) von Spülwasser vom ersten Bereich (10) in den zweiten Waschbereich (11) umfasst.

11. Maschine zum Spülen und Trocknen von Geschirr nach Anspruch 10, **dadurch gekennzeichnet, dass** die Trennwand (12) drei Bereiche zum Ablaufen (36) von Spülwasser von einem ersten Waschbereich (10) in einen zweiten Waschbereich (11) umfasst.

12. Maschine zum Spülen und Trocknen von Geschirr nach einem beliebigen der Ansprüche 1 bis 11, **dadurch gekennzeichnet, dass** die Trennwand (12) dicht an zwei Seitenwände (29) angeschlossen ist.

13. Maschine zum Spülen und Trocknen von Geschirr nach einem beliebigen der vorhergehenden Ansprüche, **dadurch gekennzeichnet, dass** die Trennwand (12) mindestens einen Kanal zur Versorgung (37) mit Wasser eines Behälters mit Waschmittelprodukten (38) umfasst.

14. Maschine zum Spülen und Trocknen von Geschirr nach Anspruch 13, **dadurch gekennzeichnet, dass** die Trennwand (12) zwei Kanäle zur Versorgung (37) mit Wasser eines Behälters mit Waschmittelprodukten (38) umfasst, wobei jeder einem Waschbereich (10, 11) des Behälters (2) entspricht.

15. Maschine zum Spülen und Trocknen von Geschirr nach einem beliebigen der vorhergehenden Ansprüche, **dadurch gekennzeichnet, dass** die Trennwand (12) Vorrichtungen zum Sprühen (13) von Spülwasser umfasst.

16. Maschine zum Spülen und Trocknen von Geschirr nach einem beliebigen der vorhergehenden Ansprüche, **dadurch gekennzeichnet, dass** die Trennwand (12) ein Maß von etwa 3 mm Dicke hat.

17. Maschine zum Spülen und Trocknen von Geschirr nach einem beliebigen der vorhergehenden Ansprüche, **dadurch gekennzeichnet, dass** die Trennwand (12) herausnehmbar ist.

18. Maschine zum Spülen und Trocknen von Geschirr nach einem beliebigen der vorhergehenden Ansprüche, **dadurch gekennzeichnet, dass** die Trennwand (12) mit einem Geschirrkorb (14) fest verbunden ist.

## Claims

1. A dish washing machine comprising a tub (2) whose front face (3) is closed by a door (4), and surrounded by a housing (5) comprising an upper wall (6), side walls (7), a back wall (8) and a lower wall (9), said tub (2) being divided into at least two wash zones (10, 11), one atop the other, separated by at least one separation wall (12) and said wash zones (10, 11) communicating with one another, as well as at least one means of spraying (13) washing water onto the dishes in each wash zone (10, 11), **characterized in that** said separation wall (12) comprises at least one downward-turned concavity (15).

2. A dish washing machine according to claim 1, **characterized in that** the downward-turned concavity (15) has the shape of a cylinder portion.

3. A dish washing machine according to claim 1 or 2, **characterized in that** the positioning of the downward-turned concavity (15) corresponds to the location of plates (16) arranged in a dish rack (14) beneath the separation wall (12).

4. A dish washing machine according to any one of the claims 1 to 3, **characterized in that** the separation wall (12) comprises two downward-turned concavities (15) connected to one another.

5. A dish washing and drying machine according to any one of the claims 3 to 4, **characterized in that** each concavity (15) comprises a horizontal axis (17) coaxial to an axis (18) passing through the centre of the plates (16).

6. A dish washing machine according to any one of the claims 1 to 5, **characterized in that** each downward-turned concavity (15) is linked to a side surface (19) in contact with a side wall (29) of the tub (2).

7. A dish washing and drying machine according to claim 4, **characterized in that** the connecting surfaces (19) of the separation wall (12) form a slope inclined toward the rear and bottom of the wash tub (2) so as to channel the washing water towards the back wall (30) of the tub (2).

8. A dish washing and drying machine according to claim 7, **characterized in that** the separation wall (12) is inclined by an angle greater than 1° toward the rear and bottom of the wash tub (2).

9. A dish washing and drying machine according to claim 8, **characterized in that** the separation wall (12) is inclined by an angle on the order of 2.5°.

10. A dish washing and drying machine according to any one of the claims 1 to 9, **characterized in that** the separation wall (12) comprises at least one zone for channelling (36) washing water from the first zone (10) to the second washing zone (11).

11. A dish washing and drying machine according to claim 10, **characterized in that** the separation wall (12) comprises at least three zones for channelling (36) washing water from a first zone (10) to a second washing zone (11).

12. A dish washing and drying machine according to any one of the claims 1 to 11, **characterized in that** the separation wall (12) is connected to the side walls (29) in an airtight way.

13. A dish washing and drying machine according to any one of the preceding claims, **characterized in that** the separation wall (12) comprises at least one channel for supplying (37) water to a detergent compartment (38).

14. A dish washing and drying machine according to claim 13, **characterized in that** the separation wall (12) comprises two channels for supplying (37) water to a detergent compartment (38), each corresponding to one washing zone (10, 11) of the tub (2).

15. A dish washing and drying machine according to any one of the preceding claims, **characterized in that** the separation wall (12) comprises means for spraying (13) washing water.

16. A dish washing and drying machine according to any one of the preceding claims, **characterized in that** the separation wall (12) is about 3mm thick.

17. A dish washing and drying machine according to any one of the preceding claims, **characterized in that** the separation wall (12) is removable.

18. A dish washing and drying machine according to any one of the preceding claims, **characterized in that** the separation wall (12) is rigidly connected to a dish rack (14).
